# EUROPÄISCHE PATENTSCHRIFT

(11) **EP 4 270 675 B1**
(45) Veröffentlichungstag und Bekanntmachung des Hinweises auf die Patenterteilung: **24.09.2025**
(21) Anmeldenummer: 23169437.3
(22) Anmeldetag: 24.04.2023
(51) Int. Cl.: H01R 13/518

(54) **FESTPOLIGER KONTAKTEINSATZ UND KONTAKTEINSATZANORDNUNG**
FIXED POLE CONTACT INSERT AND CONTACT INSERT ARRANGEMENT
INSERT DE CONTACT MONOPOLAIRE ET ENSEMBLE INSERT DE CONTACT

(30) Priorität: 26.04.2022 BE 202205306
(43) Veröffentlichungstag der Anmeldung: 01.11.2023
(73) Patentinhaber: Phoenix Contact GmbH & Co. KG, 32825 Blomberg (DE)
(72) Erfinder: NEHM, Detlef, 32816 Schieder-Schwalenberg (DE)

(56) Entgegenhaltungen:
- EP-A1- 0 590 496
- EP-A1- 1 560 298
- US-A- 5 913 703

## Beschreibung

Die Erfindung betrifft einen festpoligen Kontakteinsatz für einen Steckverbinder, mit einem Kontakteinsatzkörper und mit mehreren in dem Kontakteinsatzkörper angeordneten Kontaktelementen. Zudem betrifft die Erfindung eine Kontakteinsatzanordnung für einen Steckverbinder, mit einem festpoligen Kontakteinsatz, wobei der festpolige Kontakteinsatz einen Kontakteinsatzkörper und mehrere in dem Kontakteinsatzkörper angeordnete Kontaktelemente aufweist.

Kontakteinsätze für Steckverbinder, in denen mehrere Kontaktelemente angeordnet sind, sind in einer Vielzahl aus dem Stand der Technik bekannt. Die Kontakteinsätze sind in der Regel in einem Gehäuseteil eines Steckverbinders angeordnet, das zur Aufnahme des Kontakteinsatzes ausgebildet ist. Hierzu wird üblichweise der Kontakteinsatzkörper mit dem Gehäuseteil des Steckverbinders verbunden. Die Kontakteinsätze dienen dazu, jeweils mit einem korrespondierenden Gegenkontakteinsatz verbunden zu werden, der in einem Gehäuse eines Gegensteckverbinders angeordnet ist.

Die in dem Kontakteinsatzkörper angeordneten Kontaktelemente können beispielsweise als Kontaktstifte oder Kontaktbuchsen ausgebildet sein, die mit korrespondierenden Kontaktelementen des Gegenkontakteinsatzes verbunden werden, wenn der Kontakteinsatz mit einem korrespondierenden Gegenkontakteinsatz bzw. der Steckverbinder mit dem korrespondierenden Gegensteckverbinder zusammengesteckt wird. Durch das Zusammenstecken werden die Kontaktelemente kollektiv kontaktiert. Die in dem Kontakteinsatzkörper angeordneten Kontaktelemente sind bei aus dem Stand der Technik bekannten Steckverbindem gleichartig in Bezug auf die Kontaktierungs- und Anschlusszone ausgebildet, um eine einheitliche Kontaktierung zu gewährleisten.

Grundsätzlich können Kontakteinsätze in modulare Kontakteinsätze und festpolige Kontakteinsätze unterteilt werden. Modulare Kontakteinsätze werden in der Regel zunächst in einen Halterahmen eingesetzt, der dann in ein Gehäuseteil eines Steckverbinders eingesetzt und darin befestigt wird. Dadurch, dass die Kontakteinsätze einzeln in den Halterahmen eingesetzt werden können, besteht die Möglichkeit, einen Halterahmen je nach Einsatzzweck mit unterschiedlichen Kontakteinsätzen zu bestücken.

Festpolige Kontakteinsätze werden dagegen direkt, also ohne die Verwendung eines Halterahmens, in ein Gehäuseteil eines Steckverbinders eingesetzt und darin befestigt. Ein solcher Kontakteinsatz weist einen Kontakteinsatzkörper auf, in dem mehrere Kontaktelemente angeordnet sind. Bei den festpoligen Kontakteinsätzen kann die Anzahl der im Kontakteinsatzkörper angeordneten Kontaktelemente nicht verändert werden. Die vorliegende Erfindung betrifft festpolige Kontakteinsätze, die dafür vorgesehen sind, direkt, ohne die Verwendung eines Halterahmens, in ein Gehäuseteil eines Steckverbinders eingesetzt und darin befestigt zu werden.

In der Regel weisen die Kontakteinsätze, insbesondere also auch die in Rede stehenden festpoligen Kontakteinsätze, zumeist zusätzlich zu den im Kontakteinsatzkörper angeordneten Kontaktelementen noch mindestens einen Schutzleiter- und/oder Erdungsanschluss auf. Wenn also bei dem erfindungsgemäßen festpoligen Kontakteinsatz davon die Rede ist, dass der festpolige Kontakteinsatz in dem Kontakteinsatzkörper angeordnete Kontaktelemente aufweist, dann fällt der mindestens eine Schutzleiter- und/oder Erdungsanschluss nicht unter diese Kontaktelemente sondern ist separat zu diesen Kontaktelementen zu betrachten. Auch die oben aufgeführten Halterahmen der modularen Kontakteinsätze weisen in der Regel noch mindestens einen Schutzleiter- und/oder Erdungsanschluss auf. Ein derartiger Halterahmen für einen modularen Kontakteinsatz ist klar zu unterscheiden von einem in Rede stehenden festpoligen Kontakteinsatz, der neben wenigstens einem Schutzleiter- und/oder Erdungsanschluss weitere in dem Kontakteinsatzkörper angeordnete Kontaktelemente aufweist.

Aus dem Stand der Technik sind verschiedene Arten von festpoligen Kontakteinsätzen bekannt. Diese können sich insbesondere in der Art und der Anzahl, jedoch auch in der Anordnung der in dem Kontakteinsatzkörper angeordneten Kontaktelemente unterscheiden. Allen festpoligen Kontakteinsätzen ist jedoch gemein, dass der Einsatz der festpoligen Kontakteinsätze aufgrund der fest in den Kontakteinsatzkörper integrierten Kontaktelemente beschränkt und nicht flexibel ist. Das Dokument US5913703A offenbart ein geteiltes Verbindungsstück, das zur Verringerung der Einrastkräfte und zur Ermöglichung einer vereinfachten Einrasterkennung vorgesehen ist. Das Dokument EP0590496A1 offenbart eine Steckervorrichtung für einen Kabelbaum eines Fahrzeugs, die einen festen Klemmenhalter an einem Außengehäuse und einen beweglichen Klemmenhalter aufweist, der mit einem vorderen Ende in Einsteckrichtung vor dem festen Klemmenhalter gehalten wird. Das Dokument EP1560298A1 offenbart eine geteilten Steckverbinder, der einen einstückig im Hauptgehäuse ausgebildeten Verriegelungsarm zum Halten eines Gegensteckers aufweist.

Der vorliegenden Erfindung liegt daher die Aufgabe zugrunde, einen festpoligen Kontakteinsatz bereitzustellen, der für einen gegenüber herkömmlichen festpoligen Kontakteinsätzen erweiterten Einsatzbereich verwendbar ist. Zudem liegt der Erfindung die Aufgabe zugrunde, eine Kontakteinsatzanordnung bereitzustellen, die für verschiedene Einsatzbereiche flexibel ausgestaltet werden kann

Diese Aufgabe ist bei dem erfindungsgemäßen Kontakteinsatz mit den Merkmalen des Patentanspruchs 1 dadurch gelöst.

Der erfindungsgemäße festpolige Kontakteinsatz kann so mit wenigstens einem, insbesondere mit mehreren, modularen Kontakteinsätzen bestückt werden. So kann auf besonders elegante Art und Weise der festpolige Kontakteinsatz um weitere Kontaktelemente, nämlich um die Kontaktelemente des modularen Kontakteinsatzes erweitert werden. Insbesondere ermöglicht der erfindungsgemäße festpolige Kontakteinsatz eine einfache Anpassung an verschiedene Einsatzgebiete und kann somit vielseitig eingesetzt und flexibel ausgestaltet werden. Der erfindungsgemäße Kontakteinsatz ermöglicht zudem auf besonders elegante Art und Weise, verschiedenartige Kontakteinsätze flexibel miteinander zu kombinieren, nämlich dadurch, dass ein - in Bezug auf die Art und/oder Anordnung der Kontaktelemente - andersartig ausgebildeter modularer Kontakteinsatz in den wenisgtens einen ersten Aufnahmeplatz eingefügt werden kann.Um eine einfache Aufnahme eines modularen Kontakteinsatzes zu ermöglichen, zeichnet sich eine bevorzugte Ausgestaltung des erfindungsgemäßen Kontakteinsatzes dadurch aus, dass der wenigstens eine Aufnahmeplatz einen Halterahmen zur Aufnahme des wenigstens einen modularen Kontakteinsatzes aufweist. In einer ersten Variante, die nicht Teil der Erfindung ist, ist der Halterahmen als separates Bauteil ausgebildet. Der Halterahmen ist dann in dem Aufnahmeplatz angeordnet und mit dem Kontakteinsatzkörper verbunden. Die Verbindung zwischen Halterahmen und Kontakteinsatzkörper kann beispielsweise durch eine Schraubverbindung oder eine Rastverbindung realisiert sein.

Um den wenigstens einen modularen Kontakteinsatz in dem Halterahmen zu fixieren, weist der Halterahmen in einer bevorzugten Ausgestaltung wenigstens ein Federelement auf, das zur Fixierung des modularen Kontakteinsatzes ausgebildet ist. Das Federelement geht bevorzugt beim Einführen des modularen Kontakteinsatzes zumindest kurzzeitig in einen vorgespannten Zustand über. Ist der modulare Kontakteinsatz in seiner Endposition in dem Aufnahmeplatz angeordnet, ist das wenigstens eine Federelement bevorzugt in einem Zustand mit gegenüber dem Zustand maximal erreichter Vorspannung zumindest reduzierter Vorspannung. Besonders bevorzugt ist das wenigstens eine Federelement dann in einem entspannten Zustand.

Um den wenigstens einen modularen Kontakteinsatz in dem Halterahmen zu fixieren, weist das Federelement bevorzugt wenigstens ein Rastelement auf. Das Rastelement ist bevorzugt als Rastnase oder als Rastvorsprung ausgebildet. Ein modularer Kontakteinsatz, der zur Aufnahme in den Aufnahmeplatz vorgesehen ist, weist dann bevorzugt eine Rastausnehmung auf, in die das wenigstens eine Rastelement im eingesetzten Zustand des modularen Kontakteinsatzes eingreift.

Besonders bevorzugt weist der Halterahmen wenigstens ein zweites Federelement zur Fixierung eines modularen Kontakteinsatzes auf. Besonders bevorzugt weist der Halterahmen wenigstens eine erste Stirnseite und eine der ersten Stirnseite gegenüberliegende zweite Stirnseite sowie eine erste Längsseite und eine der ersten Längsseite gegenüberliegende zweite Längsseite auf und sind ferner die beiden Federelemente auf einander gegenüberliegenden Seiten des Halterahmens angeordnet, also auf den einander gegenüberliegenden Stirnseiten oder auf den einander gegenüberliegenden Längsseiten.

Die Ausgestaltung mit einem als separates Bauteil ausgebildeten Halterahmen, der mit dem Kontakteinsatzkörper verbunden ist, weist den Vorteil auf, dass verschiedene Arten von Halterahmen in den Kontakteinsatzkörper eingebracht werden können. Zudem ist der Halterahmen austauschbar, sodass beispielsweise im Fall einer Beschädigung des Halterahmens lediglich der Halterahmen ausgetauscht werden kann.

Um den mit der Montage des Halterahmens in den Aufnahmeplatz verbundenen Aufwand zu reduzieren, ist in einer besonders bevorzugten Ausgestaltung des erfindungsgemäßen festpoligen Kontakteinsatzes der Halterahmen zumindest teilweise in dem Kontakteinsatzkörper ausgebildet. Der Halterahmen ist also zumindest teilweise einstückig mit dem Kontakteinsatzkörper ausgebildet, also in dem Kontakteinsatzkörper im Bereich des Aufnahmeplatzes ausgeformt.

Gemäß der Erfindung weist der in dem Aufnahmeplatz ausgebildete Halterahmen wenigstens ein Federelement zur Fixierung des wenigstens einen modularen Kontakteinsatzes in dem Aufnahmeplatz auf. Gemäß der Erfindung ist das wenigstens eine Federelement einstückig mit dem Kontakteinsatzkörper ausgebildet. Das Federelement geht bevorzugt beim Einführen des modularen Kontakteinsatzes zumindest kurzzeitig in einen vorgespannten Zustand über.

Ist der modulare Kontakteinsatz in seiner Endposition in dem Aufnahmeplatz angeordnet, ist das wenigstens eine Federelement bevorzugt in einem Zustand mit gegenüber dem Zustand maximal erreichter Vorspannung zumindest reduzierter Vorspannung. Besonders bevorzugt ist das wenigstens eine Federelement dann in einem entspannten Zustand.

Zur Fixierung des wenigstens einen modularen Kontakteinsatzes in dem in dem Aufnahmeplatz ausgebildeten Halterahmen weist das Federelement bevorzugt wenigstens ein Rastelement, besonders bevorzugt eine Rastnase oder einen Rastvorsprung, auf. Ein modularer Kontakteinsatz weist dann bevorzugt eine Rastausnehmung auf, in die das wenigstens eine Rastelement im eingesetzten Zustand des modularen Kontakteinsatzes eingreift.

Gemäß der Erfindung ist der Halterahmen vollständig in dem Kontakteinsatzkörper ausgebildet. Zur Fixierung des modularen Kontakteinsatzes sind somit keine zusätzlichen separaten Fixiermittel notwendig.

In einer Ausgestaltung weist der in dem Kontakteinsatzkörper im Bereich des Aufnahmeplatzes ausgeformte Halterahmen wenigstens ein zweites Federelement zur Fixierung eines modularen Kontakteinsatzes auf. Besonders bevorzugt weist der Halterahmen wenigstens eine erste Stirnseite und eine der ersten Stirnseite gegenüberliegende zweite Stirnseite sowie eine erste Längsseite und eine der ersten Längsseite gegenüberliegende zweite Längsseite auf und sind ferner die beiden Federelemente auf einander gegenüberliegenden Seiten des Halterahmens ausgebildet, also auf den einander gegenüberliegenden Stirnseiten oder auf den einander gegenüberliegenden Längsseiten.

Der Kontakteinsatzkörper des festpoligen Kontakteinsatzes kann erfindungsgemäß unterschiedlich realisiert sein. In einer ersten Variante ist der Kontakteinsatzkörper aus einem elektrisch isolierenden Material hergestellt. Besonders bevorzugt ist der Kontakteinsatzkörper aus einem Kunststoff hergestellt. Dies ermöglicht beispielsweise die Fertigung des Kontakteinsatzkörpers mittels eines Spritzgussverfahrens. Die Verwendung eines elektrisch isolierenden Materials für den Kontakteinsatzkörper weist den Vorteil auf, dass die Kontaktelemente des Kontakteinsatzkörpers elektrisch voneinander isoliert sind und dass auch eine elektrische Isolation gegenüber einem in den Aufnahmeplatz aufnehmbaren modularen Kontakteinsatz gewährleistet ist. Weist der Kontakteinsatz einen Schutzleiteranschluss und/oder einen Erdungsanschluss auf, ist in einer besonders bevorzugten Ausgestaltung wenigstens ein elektrisches Kontaktierungselement zur elektrischen Kontaktierung eines in den Aufnahmeplatz aufnehmbaren modularen Kontakteinsatzes zwischen dem Schutzleiteranschluss und/oder Erdungsanschluss und dem Aufnahmeplatz angeordnet. Ist ein modularer Kontakteinsatz in dem Aufnahmeplatz angeordnet, wird dieser durch das elektrische Kontaktierungselement kontaktiert.

In einer alternativen Variante, die nicht Teil der Erfindung ist, ist der Kontakteinsatzkörper aus einem elektrisch leitfähigen Material hergestellt. Besonders bevorzugt ist der Kontakteinsatzkörper aus einem Metall gefertigt. Eine elektrische Verbindung zwischen einem in den Aufnahmeplatz aufnehmbaren modularen Kontakteinsatz und einem Schutzleiteranschluss und/oder einem Erdungsanschluss des Kontakteinsatzes erfolgt dann über den elektrisch leitfähigen Kontakteinsatzkörper.

In einer weiteren Variante, die nicht Teil der Erfindung ist, ist der Kontakteinsatzkörper zumindest teilweise aus einem elektrisch isolierenden Material, beispielsweise einem Kunststoff, und aus einem elektrisch leitfähigen Material, beispielsweise einem Metall, gefertigt.

Zur Anordnung des Aufnahmeplatzes für den wenigstens einen modularen Kontakteinsatz innerhalb des Kontakteinsatzkörpers gibt es erfindungsgemäß verschiedene Ausgestaltungen. Besonders bevorzugt sind die Kontaktelemente des festpoligen Kontakteinsatzes zumindest teilweise in einem Kontaktelementbereich angeordnet. Weiter bevorzugt weist der Kontaktelementbereich des festpoligen Kontakteinsatzes eine Kontaktelementbereichslängsachse auf. Bei in der Praxis bekannten festpoligen Kontakteinsätzen liegt die Kontaktelementbereichslängsachse in der Regel parallel zu einer Längsseite des Kontakteinsatzes oder liegt die Kontaktelementbereichslängsachse parallel zu einer Stirnseite des Kontakteinsatzes.

Erfindungsgemäß weist der wenigstens eine Aufnahmeplatz eine Aufnahmeplatzlängsachse auf. Der Aufnahmeplatz ist bevorzugt derart dimensioniert, dass er in Richtung der Aufnahmeplatzlängsachse eine größere Erstreckung aufweist, als in eine Richtung senkrecht zu der Aufnahmeplatzlängsachse. In einer Ausgestaltung entspricht die Erstreckung des Aufnahmeplatzes in Richtung der Aufnahmeplatzlängsachse der Erstreckung des Aufnahmeplatzes in eine Richtung senkrecht zu der Aufnahmeplatzlängsachse. Der Aufnahmeplatz ist dann im Wesentlichen quadratisch ausgebildet. Erfindungsgemäß ist nun in einer Variante vorgesehen, dass die Kontaktelementbereichslängsachse und die Aufnahmeplatzlängsachse parallel zueinander verlaufen. In einer alternativen Variante ist vorgesehen, dass die Kontaktbereichslängsachse und die Aufnahmeplatzlängsachse senkrecht zueinander verlaufen.

Durch diese erfindungsgemäßen Ausrichtungen des Aufnahmeplatzes zu den - oder zumindest zu einigen - in dem Kontakteinsatzkörper angeordneten Kontaktelementen ist eine platzsparende und übersichtliche Bestückung des festpoligen Kontakteinsatzes mit wenigstens einem modularen Kontakteinsatz möglich.

Besonders bevorzugt weist der Kontakteinsatzkörper zwei einander gegenüberliegende Stirnseiten und zwei einander gegenüberliegende Längsseiten auf. Weiter bevorzugt ist der wenigstens eine Aufnahmeplatz an einer Stirnseite des Kontakteinsatzkörpers ausgebildet. Besonders bevorzugt liegt die Aufnahmeplatzlängsachse parallel zu einer von der wenigstens einen Stirnseite aufgespannten Stirnseitenebene. In einer anderen Ausgestaltung steht die Aufnahmeplatzlängsachse senkrecht auf die von der wenigstens einen Stirnseite aufgespannten Stirnseitenebene.

In einer alterativen Ausgestaltung ist der wenigstens eine Aufnahmeplatz an einer Längsseite des Kontakteinsatzkörpers ausgebildet. Besonders bevorzugt liegt die Aufnahmeplatzlängsachse parallel zu einer von der wenigstens einen Längsseite aufgespannten Längsseitenebene. In einer anderen Ausgestaltung steht die Aufnahmeplatzlängsachse senkrecht auf die von der wenigstens einen Längsseite aufgespannten Längsseitenebene.

In einer weiteren bevorzugten Ausgestaltung sind die Kontaktelemente des festpoligen Kontakteinsatzes in wenigstens zwei Kontaktelementbereichen angeordnet. Weiter bevorzugt weisen die Kontaktelementbereiche des festpoligen Kontakteinsatzes jeweils eine Kontaktelementbereichslängsachse auf. Weiter bevorzugt ist die erste Kontaktelementbereichslängsachse parallel zu der zweiten Kontaktelementbereichslängsachse ausgerichtet oder steht senkrecht zu der zweiten Kontaktelementbereichslängsachse. Die Kontaktelemente im ersten Kontaktelementbereich sind gleichartig oder andersartig zu den Kontaktelementen in zweiten Kontaktelementbereich ausgebildet.

Besonders bevorzugt ist der wenigstens eine Aufnahmeplatz für den modularen Kontakteinsatz zwischen dem ersten Kontaktelementbereich und dem zweiten Kontaktelementbereich ausgebildet.

In den bisher beschriebenen Ausgestaltungen ist ausgeführt worden, dass der Aufnahmeplatz zur Aufnahme wenigstens eines modularen Kontakteinsatzes ausgebildet ist. In einer ganz besonders bevorzugten Variante des erfindungsgemäßen festpoligen Kontakteinsatzes ist der wenigstens eine erste Aufnahmeplatz zur Aufnahme mehrerer modularer Kontakteinsätze ausgebildet. Besonders bevorzugt sind die mehreren modularen Kontakteinsätze unmittelbar benachbart zueinander in dem Aufnahmeplatz anordnebar. Weiter bevorzugt sind die mehreren modularen Kontakteinsätze unabhängig voneinander in dem Aufnahmeplatz fixierbar, beispielsweise durch zuvor beschriebene Federelemente, sodass die mehreren modularen Kontakteinsätze einzeln in den Aufnahmeplatz eingebracht oder aus dem Aufnahmeplatz herausgenommen werden können.

Eine ganz besonders bevorzugte Ausgestaltung des erfindungsgemäßen festpoligen Kontakteinsatzes, die die Modularität des Kontakteinsatzes weiter erhöht, zeichnet sich dadurch aus, dass der Kontakteinsatzkörper wenigstens einen zweiten Aufnahmeplatz zur Aufnahme wenigstens eines weiteren modularen Kontakteinsatzes aufweist. In den festpoligen Kontakteinsatz können somit wenigstens zwei modulare Kontakteinsätze in verschiedene Aufnahmeplätze eingebracht werden. Besonders bevorzugt ist der wenigstens zweite Aufnahmeplatz gemäß wenigstens einer der zuvor in Verbindung mit dem ersten Aufnahmeplatz ausgeführten Ausgestaltungen ausgebildet.

Der erste Aufnahmeplatz und der zweite Aufnahmeplatz sind in einer Ausgestaltung identisch ausgebildet. In einer weiteren Ausgestaltung sind der erste Aufnahmeplatz und der zweite Aufnahmeplatz unterschiedlich ausgestaltet. Sind der erste und der zweite Aufnahmeplatz unterschiedlich ausgestaltet, sind in einer Variante die beiden Aufnahmeplätze zur Aufnahme verschiedenartiger modularer Kontakteinsätze ausgebildet.

Der erste Aufnahmeplatz weist bevorzugt eine erste Aufnahmeplatzlängsachse auf und der zweite Aufnahmeplatz weist bevorzugt eine zweite Aufnahmeplatzlängsachse auf. In einer ganz besonderen Ausgestaltung verlaufen die erste Aufnahmeplatzlängsachse und die zweite Aufnahmeplatzlängsachse parallel zueinander. In einer Variante sind die erste Aufnahmeplatzlängsachse und die zweite Aufnahmeplatzlängsachse identisch, sodass der erste Aufnahmeplatz und der zweite Aufnahmeplatz entlang einer gemeinsamen Aufnahmeplatzlängsachse angeordnet sind.

In einer alternativen Variante stehen die erste Aufnahmeplatzlängsachse und die zweite Aufnahmeplatzlängsachse senkrecht aufeinander.

Weist der Kontakteinsatzkörper eine erste Stirnseite und eine der ersten Stirnseite gegenüberliegende zweite Stirnseite sowie eine erste Längsseite und eine der ersten Längsseite gegenüberliegende zweite Längsseite auf, so ist in einer besonders bevorzugten Ausgestaltung der erste Aufnahmeplatz an der ersten Stirnseite ausgebildet und der zweite Aufnahmeplatz an der zweiten Stirnseite ausgebildet. In einer alternativen Variante sind sowohl der erste Aufnahmeplatz als auch der zweite Aufnahmeplatz an der ersten Stirnseite ausgebildet. Die Aufnahmeplatzlängsachsen können dann beispielsweise parallel zu einer von der ersten Stirnseite aufgespannten Stirnseitenebene liegen oder senkrecht auf eine von der ersten Stirnseite aufgespannten Stirnseitenebene stehen.

In einer weiteren Variante sind der erste Aufnahmeplatz und der zweite Aufnahmeplatz an einer ersten Längsseite des Kontakteinsatzkörpers ausgebildet. Besonders bevorzugt liegen die Aufnahmeplatzlängsachsen dann parallel zu einer von der ersten Längsseite aufgespannten Längsseitenebene oder stehen parallel auf die von der ersten Längsseite aufgespannten Längsseitenebene. Ebenfalls ist in einer Ausgestaltung vorgesehen, dass der erste Aufnahmeplatz an der ersten Längsseite ausgebildet ist und der zweite Aufnahmeplatz an der zweiten Längsseite ausgebildet ist.

In einer weiteren Alternative ist der erste Aufnahmeplatz an einer Stirnseite ausgebildet und ist der zweite Aufnahmeplatz an einer Längsseite ausgebildet.

Neben dem festpoligen Kontakteinsatz betrifft die Erfindung ebenfalls eine Kontakteinsatzanordnung für einen Steckverbinder. Die Kontakteinsatzanordnung weist einen festpoligen Kontakteinsatz auf, wobei der festpolige Kontakteinsatz einen Kontakteinsatzkörper und mehrere in dem Kontakteinsatzkörper angeordnete Kontaktelemente aufweist. Bei der erfindungsgemäßen Kontakteinsatzanordnung ist die der Erfindung zugrunde liegende Aufgabe dadurch gelöst, dass der Kontakteinsatzkörper wenigstens einen ersten Aufnahmeplatz zur Aufnahme wenigstens eines modularen Kontakteinsatzes aufweist und dass wenigstens ein modularer Kontakteinsatz in dem Aufnahmeplatz des Kontakteinsatzkörpers des festpoligen Kontakteinsatzes angeordnet ist.

Besonders bevorzugte Ausgestaltungen der erfindungsgemäßen Kontakteinsatzanordnung zeichnen sich dadurch aus, dass der festpolige Kontakteinsatz gemäß wenigstens einer der zuvor im Zusammenhang mit dem erfindungsgemäßen festpoligen Kontakteinsatz beschriebenen Ausgestaltungen realisiert ist. Entsprechend sind alle zuvor gemachten Ausführungen mit ihren Vorteilen in Bezug auf die Realisierung des erfindungsgemäßen festpoligen Kontakteinsatzes auf die erfindungsgemäße Kontakteinsatzanordnung übertragbar und gelten für die erfindungsgemäße Kontakteinsatzanordnung entsprechend.

Der modulare Kontakteinsatz der erfindungsgemäßen Kontakteinsatzanordnung kann auf aus dem Stand der Technik bekannte Art und Weise ausgebildet sein. Entsprechend kann der modulare Kontakteinsatz der erfindungsgemäßen Kontakteinsatzanordnung beispielsweise als Einzelmodul, Doppelmodul oder Halbmodul oder auf sonstige bekannte Art und Weise realisiert sein.

Eine besondere Ausgestaltung der erfindungsgemäßen Kontakteinsatzanordnung zeichnet sich dadurch aus, dass wenigstens ein zweiter modularer Kontakteinsatz vorgesehen ist. Der wenigstens zweite modulare Kontakteinsatz ist in einer Variante ebenfalls in dem wenigstens einen ersten Aufnahmeplatz angeordnet und in einer alternativen Variante, bei der der Kontakteinsatzkörper wenigstens einen zweiten Aufnahmeplatz aufweist, in dem zweiten Aufnahmeplatz angeordnet.

Eine Weiterbildung zeichnet sich dadurch aus, dass in einer Variante der wenigstens erste modulare Kontakteinsatz und der wenigstens zweite modulare Kontakteinsatz gleich ausgestaltet sind. In einer alternativen Variante sind der erste modulare Kontakteinsatz und der zweite modulare Kontakteinsatz verschieden voneinander ausgestaltet.

Im Einzelnen gibt es mehrere Möglichkeiten, den erfindungsgemäßen festpoligen Kontakteinsatz und die erfindungsgemäße Kontakteinsatzanordnung auszugestalten und weiterzubilden. Dazu wird verwiesen auf die nachgeordneten Patentansprüche und die nachfolgende Beschreibung bevorzugter Ausführungsbeispiele in Verbindung mit der Zeichnung. In der Zeichnung zeigen
- Fig. 1: eine Darstellung einer ersten Ausgestaltung eines festpoligen Kontakteinsatzes,
- Fig. 2: eine schematische Darstellung einer zweiten Variante, die nicht Teil der Erfindung ist, eines festpoligen Kontakteinsatzes,
- Fig. 3: eine schematische Darstellung einer dritten Ausgestaltung eines festpoligen Kontakteinsatzes,
- Fig. 4: eine schematische Darstellung einer ersten Kontakteinsatzanordnung mit einem festpoligen Kontakteinsatz gemäß einer vierten Ausgestaltung und zwei modularen Kontakteinsätzen,
- Fig. 5: eine schematische Darstellung einer fünften Ausgestaltung eines festpoligen Kontakteinsatzes,
- Fig. 6: eine schematische Darstellung einer sechsten Ausgestaltung eines festpoligen Kontakteinsatzes,
- Fig. 7: eine Darstellung einer zweiten Kontakteinsatzanordnung mit einem festpoligen Kontakteinsatz gemäß der in Fig. 1 dargestellten Ausgestaltung und einem modularen Kontakteinsatz,
- Fig. 8: eine Darstellung einer siebten Ausgestaltung eines festpoligen Kontakteinsatzes,
- Fig. 9: eine Darstellung einer achten Ausgestaltung eines festpoligen Kontakteinsatzes und
- Fig. 10: eine Darstellung einer neunten Variante, die nicht Teil der Erfindung ist, eines festpoligen Kontakteinsatzes.

Fig. 1 zeigt eine Darstellung eines festpoligen Kontakteinsatzes 1 für einen nicht dargestellten Steckverbinder. Der festpolige Kontakteinsatz 1 weist einen Kontakteinsatzkörper 2 auf, in dem mehrere Kontaktelemente 3 angeordnet sind. Vorliegend sind die Kontaktelemente 3 als Kontaktbuchsen 4 ausgebildet. Der festpolige Kontakteinsatz 1 weist einen Aufnahmeplatz 5 zur Aufnahme eines modularen Kontakteinsatzes 6 auf. Um den modularen Kontakteinsatz 6 in dem Aufnahmeplatz 5 besonders vorteilhaft anordnen zu können und zu fixieren, weist der Aufnahmeplatz 5 einen Halterahmen 7 zur Aufnahme des modularen Kontakteinsatzes 6 auf.

In Fig. 2 ist eine Variante, die nicht Teil der Erfindung ist, dargestellt, in der der Halterahmen 7 als separates Bauteil 8 ausgebildet ist. Der als separates Bauteil 8 ausgebildete Halterahmen 7 wird in der dargestellten Ausgestaltung über zusätzliche Verbindungselemente 9 in dem Aufnahmeplatz 5 mit dem Kontakteinsatzkörper 2 verbunden. Hierzu sind insgesamt vier Verbindungselemente 9 vorgesehen, die den Halterahmen 7 fixieren. Der Halterahmen 7,8 weist zwei Federelemente 10 zur Fixierung des modularen Kontakteinsatzes 6 auf. Die Federelemente 10 sind an einander gegenüberliegenden Stirnseiten 11, 12 des Aufnahmeplatzes 5 bzw. des Halterahmens 7, 8 angeordnet.

Im Unterschied zu der in Fig. 2 dargestellten Variante, die nicht Teil der Erfindung ist, ist bei der in Fig. 1 dargestellten Ausführungsform der Halterahmen 7 in dem Kontakteinsatzkörper 2 ausgebildet, nämlich aus dem Kontakteinsatzkörper 2 ausgeformt Der Halterahmen 7 weist ehenfalls zwei Federelemente 10 zur Fixierung eines modularen Kontakteinsatzes 6 auf, die entsprechend einstückig mit dem Kontakteinsatzkörper 2 ausgebildet sind. Zur Fixierung des modularen Kontakteinsatzkörpers 6 weisen die Federelemente 10 Rastelemente 13 auf, die in an dem modularen Kontakteinsatz 6 ausgebildete korrespondierende Rastausnehmungen eingreifen.

Der Kontakteinsatzkörper 2 des in Fig. 1 dargestellten festpoligen Kontakteinsatzes 1 ist aus einem elektrisch isolierenden Material gefertigt, nämlich aus einem Kunststoff. Der Kontakteinsatz 1 weist zudem einen Schutzleiteranschluss 14 auf, der über wenigstens ein elektrisches Kontaktierungselement mit dem Aufnahmeplatz 5 elektrisch verbunden ist, um so eine elektrische Verbindung zu einem in den Aufnahmeplatz 5 aufnehmbaren modularen Kontakteinsatz herstellen zu können.

Der Kontakteinsatzkörper 2 des in Fig. 2 dargestellten festpoligen Kontakteinsatzes ist aus einem elektrisch leitfähigen Material hergestellt, nämlich vorliegend aus einem Metall. Die elektrische Verbindung zwischen dem Schutzleiteranschluss 14 und einem in dem Aufnahmeplatz 5 angeordneten modularen Kontakteinsatz 6 erfolgt dann über den elektrisch leitfähigen Kontakteinsatzkörper 2. Die Kontaktelemente 3 sind in der Darstellung in Fig. 2 als Kontaktstifte 15 ausgebildet.

Die Kontaktelemente 3 sind in einem Kontaktelementbereich 16 angeordnet. Der Kontaktelementbereich 16 weist eine Kontaktelementbereichslängsachse 17 auf. Zudem weist der Aufnahmeplatz 5 eine Aufnahmeplatzlängsachse 18 auf. Bei den in Fig. 1 und Fig. 2 dargestellten Ausgestaltungen stehen die Kontaktelementbereichslängsachse 17 und die Aufnahmeplatzlängsachse 18 senkrecht aufeinander.

Eine alternative Ausgestaltung ist äußerst schematisch in Fig. 3 dargestellt. Hier verlaufen die Kontaktelementbereichslängsachse 17 und die Aufnahmeplatzlängsachse 18 parallel zueinander.

Die dargestellten Kontakteinsatzkörper 2 weisen jeweils eine erste Stirnseite 19 und eine zweite Stirnseite 20 sowie eine erste Längsseite 21 und eine zweite Längsseite 22 auf. In der in Fig. 2 dargestellten Ausgestaltung ist der Aufnahmeplatz 5 an der ersten Stirnseite 19 des Kontakteinsatzkörpers 2 ausgebildet. Zudem ist der Aufnahmeplatz 5 derart realisiert, dass die Aufnahmeplatzlängsachse 18 parallel zu einer durch die erste Stirnseite 19 aufgespannten Stirnseitenebene 23 verläuft. Die Stirnseitenebene 23 steht in Fig. 2 senkrecht auf die Papierebene. In der in Fig. 3 dargestellten Ausgestaltung ist der Aufnahmeplatz 5 an der zweiten Längsseite 22 des Kontakteinsatzkörpers 2 ausgebildet. Zudem ist der Aufnahmeplatz 5 derart realisiert, dass die Aufnahmeplatzlängsachse 18 parallel zu einer durch die zweite Längsseite 22 aufgespannten Längsseitenebene 24 verläuft. Die Längsseitenebene 24 steht in Fig. 3 senkrecht auf die Papierebene.

In Fig. 4 ist der Aufnahmeplatz 5 zur Aufnahme von zwei modularen Kontakteinsätzen 6 ausgebildet. Im Bereich des Aufnahmeplatzes 5 ist in dem Kontakteinsatzkörper 2 ein Halterahmen 7 ausgeformt, der zur Aufnahme von zwei modularen Kontakteinsätzen 6 ausgebildet ist. Der Halterahmen 7 weist in der dargestellten Ausgestaltung vier Federelemente 10 auf, wobei jeweils zwei Federelemente 10 zur Halterung jeweils eines modularen Kontakteinsatzes 6 dienen. Die beiden modularen Kontakteinsätze 6, 6' sind unterschiedlich ausgebildet. Es ist demnach ohne Weiteres möglich, verschiedene modulare Kontakteinsätze in dem Aufnahmeplatz 5 anzuordnen, wodurch sich die Kontakteinsatzanordnung 27 flexibel ausgestalten lässt.

Fig. 5 zeigt eine Darstellung eines festpoligen Kontakteinsatzes 1, der neben dem ersten Aufnahmeplatz 5 zur Aufnahme eines modularen Kontakteinsatzes 6 einen zweiten Aufnahmeplatz 25 zur Aufnahme eines weiteren modularen Kontakteinsatzes 6' aufweist. Der zweite Aufnahmeplatz 25 weist eine zweite Aufnahmeplatzlängsachse 26 auf, die parallel zu der Aufnahmeplatzlängsachse 18 des ersten Aufnahmeplatzes 25 verläuft. Der erste Aufnahmeplatz 5 ist an der ersten Stirnseite 19 des Kontakteinsatzkörpers 2 ausgebildet, wohingegen der zweite Aufnahmeplatz 25 an der zweiten Stirnseite 20 des Kontakteinsatzkörpers 2 ausgebildet ist.

Auch der in Fig. 6 dargestellte festpolige Kontakteinsatz 1 weist zwei Aufnahmeplätze 5, 25 zur Aufnahme von wenigstens zwei modularen Kontakteinsätzen 6, 6' auf. Im Unterschied zu der in Fig. 5 dargestellten Ausführungsform sind die Aufnahmeplatzlängsachsen 18, 26 der beiden Aufnahmeplätze 5, 25 parallel zueinander, fallen nämlich in der Ausführungsform zusammen. Die beiden Aufnahmeplätze 5, 25 sind zudem an der zweiten Längsseite 22 des Kontakteinsatzkörpers 2 angeordnet.

In den Fig. 6 und 7 sind Kontakteinsatzanordnungen 27 dargestellt, die neben einem festpoligen Kontakteinsatz 1 ebenfalls wenigstens einen modularen Kontakteinsatz 6 aufweisen. Der festpolige Kontakteinsatz 1 weist einen Kontakteinsatzkörper 2 und mehrere in dem Kontakteinsatzkörper 2 angeordnete Kontaktelemente 3 auf. Zudem weist der Kontakteinsatzkörper 2 einen ersten Aufnahmeplatz 5 zur Aufnahme des wenigstens einen modularen Kontakteinsatzes 6 auf, der in dem Aufnahmeplatz 5 des Kontakteinsatzkörpers 2 angeordnet ist. Bei der in Fig. 7 dargestellten Ausführungsform ist ein modularer Kontakteinsatz 6 in dem Aufnahmeplatz 5 angeordnet, bei der in Fig. 6 dargestellten Ausführungsform sind zwei modulare Kontakteinsätze 6, 6' in dem Aufnahmeplatz 5 angeordnet. Die beiden modularen Kontakteinsätze 6, 6' sind gleich ausgebildet.

Fig. 8 zeigt eine weitere Ausgestaltung eines festpoligen Kontakteinsatzes 1. Der festpolige Kontakteinsatz 1 weist einen Aufnahmeplatz 5 auf, der zur Aufnahme von zwei modularen Kontakteinsätzen 6, 6' ausgebildet ist. Hierzu weist der Aufnahmeplatz 5 einen in dem Kontakteinsatzkörper 2 ausgebildeten Halterahmen 7 auf, der insgesamt vier Federelemente 10 aufweist. Im Unterschied zu der in Fig. 4 dargestellten Ausführungsform ist der Halterahmen 7 um 90° gedreht in dem Aufnahmeplatz 5 ausgebildet. Die Aufnahmeplatzlängsachse 18 und die Kontaktelementbereichslängsachse 19 liegen in der dargestellten Ausgestaltung parallel zueinander, fallen nämlich insbesondere zusammen. Zudem ist in Fig. 8 ein elektrisches Kontaktierungselement 28 zur elektrischen Verbindung zwischen dem Schutzleiteranschluss und den in dem Aufnahmeplatz 5 angeordnebaren modularen Kontaktelemente 6, 6' in Form eines Kontaktrahmens ausgebildet.

Eine alternative Ausgestaltung eines festpoligen Kontakteinsatzes 1 ist in Fig. 9 gezeigt. Der hier dargestellte festpolige Kontakteinsatz 1 weist einen ersten Aufnahmeplatz 5 zur Aufnahme eines ersten modularen Kontakteinsatzes 6 sowie einen zweiten Aufnahmeplatz 25 zur Aufnahme eines zweiten modularen Kontakteinsatzes 6' auf. Der erste Aufnahmeplatz 5 und der zweite Aufnahmeplatz 25 sind voneinander verschieden ausgebildet und dienen zur Aufnahme von voneinander verschiedenen modularen Kontakteinsätzen 6, 6'. In der Darstellung ist in dem zweiten Aufnahmeplatz 25 ein zweiter modularer Kontakteinsatz 6' angeordnet, wohingegen in dem ersten Aufnahmeplatz 5 kein modularen Kontakteinsatz 6 angeordnet ist. Der Aufnahmeplatz 25 weist einen runden Querschnitt auf und nimmt einen modularen Kontakteinsatz 6' mit ebenfalls runder Querschnittsfläche auf. Der erste Aufnahmeplatz 5 weist im Unterschied zu dem zweiten Aufnahmeplatz 25 einen rechteckigen Querschnitt auf. Der erste Aufnahmeplatz 5 ist an der zweiten Stirnseite 20 des festpoligen Kontakteinsatzes 1 ausgebildet, der zweite Aufnahmeplatz 25 ist an der ersten Stirnseite 19 des festpoligen Kontakteinsatzes 1 ausgebildet. Die in dem Kontakteinsatzkörper 2 angeordneten Kontaktelemente 3 sind in einem mittig zwischen dem ersten Aufnahmeplatz 5 und dem zweiten Aufnahmeplatz 25 ausgebildeten Kontaktelementbereich 16 angeordnet.

In Fig. 10 ist ein festpoliger Kontakteinsatz 1 dargestellt, der einen mittig in dem Kontakteinsatzkörper 2 ausgebildeten Aufnahmeplatz 5 aufweist. Der festpolige Kontakteinsatz 1 weist neben einem ersten Kontaktelementbereich 16 einen zweiten Kontaktelementbereich 29 auf. In beiden Kontaktelementbereichen 16, 29 sind die Kontaktelemente 3 des festpoligen Kontakteinsatzes 1 angeordnet, der Aufnahmeplatz 5 ist zwischen dem ersten Kontaktelementbereich 16 und dem zweiten Kontaktelementbereich 29 angeordnet. Wie aus der Fig. 10 ersichtlich, ist der Aufnahmeplatz 5 zur Aufnahme von zwei modularen Kontakteinsätzen ausgebildet. Um die Kontakteinsätze in dem Aufnahmeplatz 5 fixieren zu können, weist der festpolige Kontakteinsatz 1 insgesamt vier separat ausgebildete Federelemente 10 auf, die an dem Kontakteinsatzkörper 2 befestigt sind. Die Federelemente 10 sind vorliegend aus einem Metall gefertigt. Je zwei gegenüber angeordnete Federelemente 10 fixieren einen modularen Kontakteinsatz.

### Bezugszeichen

- 1: festpoliger Kontakteinsatz
- 2: Kontakteinsatzkörper
- 3: Kontaktelemente
- 4: Kontaktbuchsen
- 5: erster Aufnahmeplatz
- 6: modularer Kontakteinsatz
- 6': zweiter modularer Kontakteinsatz
- 7: Halterahmen
- 8: als separates Bauteil ausgebildeter Halterahmen
- 9: Verbindungselemente
- 10: Federelement
- 11: erste Stirnseite des Aufnahmeplatzes
- 12: zweite Stirnseite des Aufnahmeplatzes
- 13: Rastelemente
- 14: Schutzleiteranschluss
- 15: Kontaktstifte
- 16: erster Kontaktelementbereich
- 17: Kontaktelementbereichslängsachse
- 18: Aufnahmeplatzlängsachse
- 19: erste Stirnseite des Kontakteinsatzkörpers
- 20: zweite Stirnseite des Kontakteinsatzkörpers
- 21: erste Längsseite des Kontakteinsatzkörpers
- 22: zweite Längsseite des Kontakteinsatzkörpers
- 23: Stirnseitenebene
- 24: Längsseitenebene
- 25: zweiter Aufnahmeplatz
- 26: zweite Aufnahmeplatzlängsachse
- 27: Kontakteinsatzanordnung
- 28: elektrisches Kontaktierungselement
- 29: zweiter Kontaktelementbereich

## Patentansprüche

1. Festpoliger Kontakteinsatz (1) für einen Steckverbinder, mit einem Kontakteinsatzkörper (2) und mit mehreren in dem Kontakteinsatzkörper (2) angeordneten Kontaktelementen (3), wobei der Kontakteinsatzkörper (2) wenigstens einen ersten Aufnahmeplatz (5) zur Aufnahme wenigstens eines modularen Kontakteinsatzes (6) aufweist, wobei der wenigstens eine Aufnahmeplatz (5) einen Halterahmen (7) zur Aufnahme des wenigstens einen modularen Kontakteinsatzes (6) aufweist, wobei der Halterahmen (7) vollständig in dem Kontakteinsatzkörper (2) ausgebildet ist, wobei der Halterahmen (7) wenigstens ein Federelement (10) zur Fixierung des wenigstens einen modularen Kontakteinsatzes (6) in dem Aufnahmeplatz (5) aufweist, und wobei das wenigstens eine Federelement (10) einstückig mit dem Kontakteinsatzkörper (2) ausgebildet ist,
**dadurch gekennzeichnet,**
**dass** das Federelement (10) durch das Federelement (10) seitlich begrenzende, in eine Wandung des Kontakteinsatzkörpers eingebrachte Schlitze ausgebildet ist.

2. Kontakteinsatz (1) nach Anspruch 1,
**dadurch gekennzeichnet, dass** der
Kontakteinsatzkörper (2) aus einem elektrisch isolierenden Material hergestellt ist, insbesondere dass der Kontakteinsatz (1) einen Schutzleiter- und/oder Erdungsanschluss (14) aufweist und dass wenigstens ein elektrisches Kontaktierungselement (28) zur elektrischen Kontaktierung des modularen Kontakteinsatzes (6) zwischen dem Schutzleiter- und/oder Erdungsanschluss (14) und dem Aufnahmeplatz (5) angeordnet sind.

3. Kontakteinsatz (1) nach einem der Ansprüche 1 bis 2, **dadurch gekennzeichnet, dass** die Kontaktelemente (3) des festpoligen Kontakteinsatzes (1) zumindest teilweise in einem Kontaktelementbereich (16) angeordnet sind, dass der Kontaktelementbereich (16) eine Kontaktelementbereichslängsachse (17) aufweist, dass der wenigstens eine Aufnahmeplatz (5) eine Aufnahmeplatzlängsachse (18) aufweist und dass die Kontaktelementbereichslängsachse (17) und die Aufnahmeplatzlängsachse (18) parallel zueinander verlaufen oder dass die Kontaktbereichslängsachse (17) und die Aufnahmeplatzlängsachse (18) senkrecht zueinander verlaufen

4. Kontakteinsatz (1) nach einem der Ansprüche 1 bis 3, **dadurch gekennzeichnet, dass** der Kontakteinsatzkörper (2) zwei einander gegenüberliegende Stirnseiten (19, 20) und zwei einander gegenüberliegende Längsseiten (21, 22) aufweist und dass der Aufnahmeplatz (5) an einer Stirnseite (19, 20) des Kontakteinsatzkörpers (2) ausgebildet ist oder dass der Aufnahmeplatz (5) an einer Längsseite (21, 22) des Kontakteinsatzkörpers (2) ausgebildet ist.

5. Kontakteinsatz (1) nach einem der Ansprüche 1 bis 4, **dadurch gekennzeichnet, dass** der wenigstens eine erste Aufnahmeplatz (5) zur Aufnahme mehrerer modularer Kontakteinsätze (6, 6') ausgebildet ist.

6. Kontakteinsatz (1) nach einem der Ansprüche 1 bis 5, **dadurch gekennzeichnet, dass** der Kontakteinsatzkörper (2) wenigstens einen zweiten Aufnahmeplatz (25) zur Aufnahme wenigstens eines weiteren modularen Kontakteinsatzes (6') aufweist.

7. Kontakteinsatz (1) nach Anspruch 6, wobei der erste Aufnahmeplatz (5) eine erste Aufnahmeplatzlängsachse (18) aufweist und der zweite Aufnahmeplatz (25) eine zweite Aufnahmeplatzlängsachse (26) aufweist, **dadurch gekennzeichnet, dass** die erste Aufnahmeplatzlängsachse (25) und die zweite Aufnahmeplatzlängsachse (26) parallel zueinander verlaufen, insbesondere dass die erste Aufnahmeplatzlängsachse (25) und die zweite Aufnahmeplatzlängsachse (26) identisch sind, sodass der erste Aufnahmeplatz (5) und der zweite Aufnahmeplatz (25) entlang einer gemeinsamen Aufnahmeplatzlängsachse angeordnet sind, oder dass die erste Aufnahmeplatzlängsachse (18) und die zweite Aufnahmeplatzlängsachse (26) senkrecht aufeinander stehen.

8. Kontakteinsatz (1) nach Anspruch 6 oder 7, **dadurch gekennzeichnet, dass** der Kontakteinsatzkörper (2) zwei einander gegenüberliegende Stirnseiten (19, 20) und zwei einander gegenüberliegende Längsseiten (21, 22) aufweist und dass der erste Aufnahmeplatz (5) und der zweite Aufnahmeplatz (25) an der gleichen Stirnseite (19, 20) oder Längsseite (21, 22) ausgebildet sind oder an verschiedenen Stirnseiten (19, 20) und/oder verschiedenen Längsseiten (21, 22) ausgebildet sind.

9. Kontakteinsatzanordnung (27) für einen Steckverbinder, mit einem festpoligen Kontakteinsatz (1) nach Anspruch 1, wobei wenigstens ein modularer Kontakteinsatz (6) in dem Aufnahmeplatz (5) des Kontakteinsatzkörpers (2) des festpoligen Kontakteinsatzes (1) angeordnet ist.

10. Kontakteinsatzanordnung (27) nach Anspruch 9**, dadurch gekennzeichnet, dass** der festpolige Kontakteinsatz (1) ferner nach wenigstens einem der Ansprüche 2 bis 8 ausgebildet ist.

11. Kontakteinsatzanordnung (27) nach Anspruch 9 oder 10, **dadurch gekennzeichnet, dass** wenigstens ein zweiter modularer Kontakteinsatz (6') in dem wenigstens einen ersten Aufnahmeplatz (5) angeordnet ist oder sofern der Kontakteinsatzkörper (2) wenigstens einen zweiten Aufnahmeplatz (25) aufweist in dem zweiten Aufnahmeplatz (25) angeordnet ist, und dass der wenigstens zweite modulare Kontakteinsatz (6') und der erste modulare Kontakteinsatz (6) gleich sind oder voneinander verschieden sind

## Claims

1. Fixed-pole contact insert (1) for a plug connector, having a contact insert body (2) and having a plurality of contact elements (3) disposed in the contact insert body (2), wherein the contact insert body (2) has at least one first receptacle space (5) for receiving at least one modular contact insert (6), wherein the at least one receptacle space (5) has a holding frame (7) for receiving the at least one modular contact insert (6), wherein the holding frame (7) is completely formed in the contact insert body (2), wherein the holding frame (7) has at least one spring element (10) for fixing the at least one modular contact insert (6) in the receptacle space (5), and wherein the at least one spring element (10) is integrally formed with the contact insert body (2),
**characterized in**
**that** the spring element (10) is formed by slots which are incorporated into a wall of the contact insert body and laterally delimit the spring element (10).

2. Contact insert (1) according to Claim 1, **characterized in that** that the contact insert body (2) is made of an electrically insulating material, in particular **in that** the contact insert (1) has a protective conductor and/or ground connection (14), and **in that** at least one electrical contacting element (28) for electrically contacting the modular contact insert (6) is disposed between the protective conductor and/or ground connection (14) and the receptacle space (5).

3. Contact insert (1) according to one of Claims 1 to 2, **characterized in that** the contact elements (3) of the fixed-pole contact insert (1) are disposed at least partially in a contact element region (16), **in that** the contact element region (16) has a contact element region longitudinal axis (17), **in that** the at least one receptacle space (5) has a receptacle space longitudinal axis (18) and that the contact element region longitudinal axis (17) and the receptacle space longitudinal axis (18) are parallel to one another, or **in that** the contact region longitudinal axis (17) and the receptacle space longitudinal axis (18) are perpendicular to one another.

4. Contact insert (1) according to one of Claims 1 to 3, **characterized in that** the contact insert body (2) has two opposite end sides (19, 20) and two opposite longitudinal sides (21, 22), and **in that** the receptacle space (5) is formed on an end side (19, 20) of the contact insert body (2), or **in that** the receptacle space (5) is formed on a longitudinal side (21, 22) of the contact insert body (2).

5. Contact insert (1) according to one of Claims 1 to 4, **characterized in that** the at least one first receptacle space (5) is designed for receiving a plurality of modular contact inserts (6, 6').

6. Contact insert (1) according to one of Claims 1 to 5, **characterized in that** the contact insert body (2) has at least one second receptacle space (25) for receiving at least one further modular contact insert (6').

7. Contact insert (1) according to Claim 6, wherein the first receptacle space (5) has a first receptacle space longitudinal axis (18) and the second receptacle space (25) has a second receptacle space longitudinal axis (26), **characterized in that** the first receptacle space longitudinal axis (25) and the second receptacle space longitudinal axis (26) are parallel to one another, in particular that the first receptacle space longitudinal axis (25) and the second receptacle space longitudinal axis (26) are identical, so that the first receptacle space (5) and the second receptacle space (25) are disposed along a common receptacle space longitudinal axis, or **in that** the first receptacle space longitudinal axis (18) and the second receptacle space longitudinal axis (26) are perpendicular to one another.

8. Contact insert (1) according to Claim 6 or 7, **characterized in that** the contact insert body (2) has two opposite end sides (19, 20) and two opposite longitudinal sides (21, 22), and **in that** the first receptacle space (5) and the second receptacle space (25) are formed on the same end side (19, 20) or longitudinal side (21, 22), or are formed on different end sides (19, 20) and/or different longitudinal sides (21, 22).

9. Contact insert assembly (27) for a plug connector, having a fixed-pole contact insert (1) according to Claim 1,
wherein at least one modular contact insert (6) is disposed in the receptacle space (5) of the contact insert body (2) of the fixed-pole contact insert (1).

10. Contact insert assembly (27) according to Claim 9, **characterized in that** the fixed-pole contact insert (1) is furthermore designed according to at least one of Claims 2 to 8.

11. Contact insert assembly (27) according to Claim 9 or 10, **characterized in that** at least one second modular contact insert (6') is disposed in the at least one first receptacle space (5) or - if the contact insert body (2) has at least one second receptacle space (25) - is disposed in the second receptacle space (25), and **in that** the at least second modular contact insert (6') and the first modular contact insert (6) are identical or differ from one another.

## Revendications

1. Insert de contact (1) à pôles fixes pour un connecteur enfichable, comprenant un corps d'insert de contact (2) et plusieurs éléments de contact (3) disposés dans le corps d'insert de contact (2), le corps d'insert de contact (2) possédant au moins un premier emplacement de réception (5) destiné à recevoir au moins un insert de contact modulaire (6), l'au moins un emplacement de réception (5) possédant un cadre de maintien (7) destiné à recevoir l'au moins un insert de contact modulaire (6), le cadre de maintien (7) étant entièrement formé dans le corps d'insert de contact (2), le cadre de maintien (7) possédant au moins un élément ressort (10) destiné au blocage de l'au moins un insert de contact modulaire (6) dans l'emplacement de réception (5), et l'au moins un élément ressort (10) étant réalisé d'un seul tenant avec le corps d'insert de contact (2),
**caractérisé en ce**
**que** l'élément ressort (10) est formé par des fentes qui délimitent latéralement l'élément ressort (10) et qui sont pratiquées dans une paroi du corps d'insert de contact.

2. Insert de contact (1) selon la revendication 1, **caractérisé en ce que** le corps d'insert de contact (2) est fabriqué dans un matériau électriquement isolant, notamment **en ce que** l'insert de contact (1) possède une borne pour conducteur de protection et/ou de mise à la terre (14) et **en ce qu'**au moins un élément de mise en contact électrique (28) destiné à la mise en contact électrique de l'insert de contact modulaire (6) est disposé entre la borne pour conducteur de protection et/ou de mise à la terre (14) et l'emplacement de réception (5).

3. Insert de contact (1) selon l'une des revendications 1 à 2, **caractérisé en ce que** les éléments de contact (3) de l'insert de contact (1) à pôles fixes sont disposés au moins en partie dans une zone d'éléments de contact (16), **en ce que** la zone d'éléments de contact (16) présente un axe longitudinal de zone d'éléments de contact (17), **en ce que** l'au moins un emplacement de réception (5) possède un axe longitudinal d'emplacement de réception (18) et **en ce que** l'axe longitudinal de zone d'éléments de contact (17) et l'axe longitudinal d'emplacement de réception (18) suivent un tracé parallèle l'un à l'autre ou **en ce que** l'axe longitudinal de zone de contact (17) et l'axe longitudinal d'emplacement de réception (18) suivent un tracé perpendiculaire l'un à l'autre.

4. Insert de contact (1) selon l'une des revendications 1 à 3, **caractérisé en ce que** le corps d'insert de contact (2) possède deux côtés frontaux (19, 20) opposés l'un à l'autre et deux côtés longitudinaux (21, 22) opposés l'un à l'autre et **en ce que** l'emplacement de réception (5) est formé sur un côté frontal (19, 20) du corps d'insert de contact (2) ou **en ce que** l'emplacement de réception (5) est formé sur un côté longitudinal (21, 22) du corps d'insert de contact (2).

5. Insert de contact (1) selon l'une des revendications 1 à 4, **caractérisé en ce que** l'au moins un premier emplacement de réception (5) est configuré pour recevoir plusieurs inserts de contact modulaires (6, 6').

6. Insert de contact (1) selon l'une des revendications 1 à 5, **caractérisé en ce que** le corps d'insert de contact (2) possède au moins un deuxième emplacement de réception (25) destiné à recevoir au moins un insert de contact modulaire (6') supplémentaire.

7. Insert de contact (1) selon la revendication 6, le premier emplacement de réception (5) possédant un premier axe longitudinal d'emplacement de réception (18) et le deuxième emplacement de réception (25) possédant un deuxième axe longitudinal d'emplacement de réception (26), **caractérisé en ce que** le premier axe longitudinal d'emplacement de réception (25) et le deuxième axe longitudinal d'emplacement de réception (26) suivent un tracé parallèle l'un à l'autre, notamment **en ce que** le premier axe longitudinal d'emplacement de réception (25) et le deuxième axe longitudinal d'emplacement de réception (26) sont identiques, de sorte que le premier emplacement de réception (5) et le deuxième emplacement de réception (25) sont disposés le long d'un axe longitudinal d'emplacement de réception commun, ou **en ce que** le premier axe longitudinal d'emplacement de réception (18) et le deuxième axe longitudinal d'emplacement de réception (26) sont perpendiculaires l'un à l'autre.

8. Insert de contact (1) selon la revendication 6 ou 7, **caractérisé en ce que** le corps d'insert de contact (2) possède deux côtés frontaux (19, 20) opposés et deux côtés longitudinaux (21, 22) opposés et **en ce que** le premier emplacement de réception (5) et le deuxième emplacement de réception (25) sont formés sur le même côté frontal (19, 20) ou sur le même côté longitudinal (21, 22) ou sur des côtés frontaux différents (19, 20) et/ou sur des côtés longitudinaux différents (21, 22).

9. Arrangement d'insert de contact (27) pour un connecteur enfichable, comprenant un insert de contact (1) à pôles fixes selon la revendication 1,
au moins un insert de contact modulaire (6) étant disposé dans l'emplacement de réception (5) du corps d'insert de contact (2) de l'insert de contact (1) à pôles fixes.

10. Arrangement d'insert de contact (27) selon la revendication 9, **caractérisé en ce que** l'insert de contact (1) à pôles fixes est en outre configuré selon au moins l'une des revendications 2 à 8.

11. Arrangement d'insert de contact (27) selon la revendication 9 ou 10, **caractérisé en ce qu'**au moins un deuxième insert de contact modulaire (6') est disposé dans l'au moins un premier emplacement de réception (5) ou, dans la mesure où le corps d'insert de contact (2) possède au moins un deuxième emplacement de réception (25), est disposé dans le deuxième emplacement de réception (25), et **en ce que** l'au moins deuxième insert de contact modulaire (6') et le premier insert de contact modulaire (6) sont identiques ou différents l'un de l'autre.
